# EUROPÄISCHE PATENTSCHRIFT

(11) **EP 1 289 073 B1**
(45) Veröffentlichungstag und Bekanntmachung des Hinweises auf die Patenterteilung: **07.12.2005**
(21) Anmeldenummer: 01120439.3
(22) Anmeldetag: 27.08.2001
(51) Int. Cl.: H01R 13/436, H01R 13/453, H01R 13/64, H01R 13/622, H01R 13/58, H01R 13/502, H01R 13/74

(54) **Elektrischer Steckverbinder**
Electrical connector
Connecteur électrique

(43) Veröffentlichungstag der Anmeldung: 05.03.2003
(73) Patentinhaber: Compagnie Deutsch GmbH, 82152 Martinsried (DE)
(72) Erfinder: Finzer, Dipl.-Ing. Carlo, 86453 Dasing-Rieden (DE); Muninger, Dipl.-Ing. Peter, 82335 Höhenrain (DE)
(74) Vertreter: Grünberg, Thomas

(56) Entgegenhaltungen:
- EP-A- 0 903 813
- EP-A- 1 065 426
- GB-A- 2 033 174
- US-A- 4 140 358
- US-A- 5 135 416
- US-A- 5 496 194
- US-A- 5 931 695

## Beschreibung

Die Erfindung betrifft elektrische Steckverbinder, und zwar insbesondere hoch beanspruchte elektrische Steckverbinder für Kraftfahrzeuge und dergleichen zur Übertragung von Steuersignalen und/oder Stromversorgung.

Für derartige Steckverbinder existieren Normen, in denen für die Austauschbarkeit wichtige Maße und Codierungen festgelegt sind. Eine Deutsche Norm für zwei- bis vierpolige elektrische, hoch beanspruchte Steckverbinder mit Rundkontakten und Bajonettkupplung für Straßenfahrzeuge ist z.B. die DIN-Norm 72585-1 und -2, März 1996. Es sind auch siebenpolige Ausführungen im Einsatz.

Die Steckverbinder sind z.B. zum elektrischen Anschluß von direkt am Verbrennungsmotor angebauten Komponenten bestimmt und müssen daher hohe thermische und dynamische Beanspruchungen aushalten können. Hohe Beanspruchungen ergeben sich jedoch auch bei anderen festen Einbauten des Steckverbinders und auch bei frei fliegenden Steckverbindern im Leitungsnetz.

Zur Erhöhung der Zuverlässigkeit der Steckverbinder sind Primär- und Sekundärverriegelungen für die Kontakte der Verbinder vorgesehen. Solche Sekundärverriegelungen sind häufig kompliziert und lassen sich nicht leicht einfädeln.

Ausgangspunkt der Erfindung ist ein im ersten Teil des Anspruchs 1 beschriebener elektrischer Steckverbinder. Ein derartiger elektrischer Steckverbinder ist aus der US-A-5 135 416 bekannt. Bei diesem bekannten elektrischen Steckverbinder kann ein auf einem Zapfen drehbar gelagertes und vom Zapfen geführtes Sekundärverriegelungselement zwischen zwei Raststellungen verdreht werden. Zu diesem Zweck sind am Aussenumfang des Sekundärverriegelungselements zwei diametral einander gegenüberliegende Rastflügel ausgebildet. Die beiden Rastflügel erstrecken sich jeweils radial weit nach außen in einen zwischen zwei benachbarten Kontaktkammern ausgebildeten Freiraum. Der Freiraum ist radial nach aussen von einer Wand abgeschlossen, in der zwei in Umfangsrichtung von einander beabstandete Kerben vorgesehen sind. Die beiden Kerben arbeiten jeweils mit einer Rastspitze eines der beiden Rastflügel zusammen.

Ein ähnlicher elektrischer Steckverbinder ist aus der EP-A-0 903 813 bekannt. Auch bei diesem bekannten elektrischen Steckverbinder kann ein im Gehäuse drehbar eingesetztes Sekundärverriegelungselement in zwei winkelmäßig voneinander beabstandeten Drehstellungen verrastet werden. Zu diesem Zweck sind in der Frontoberfläche des Gehäuses in axial Richtung verlaufende Rastvertiefungen vorgesehen, die mit am Sekundärverriegelungselement angeformten Rastnasen zusammenarbeiten. Die Rastnasen befinden sich auf der Rückseite einer Kopfplatte des Sekundärverriegelungselements, die in einer zur Längsachse quer verlaufenden Ebene liegt.

Bei den beiden oben geschilderten elektrischen Steckverbindern sind somit für das Sekundärverriegelungselement Rastmittel vorgesehen, die sowohl am Sekundärverriegelungselement als auch am Gehäuse eine besondere Ausbildung bedingen, die ausschließlich zum Verrasten dient. Darüber hinaus sind in beiden Fällen sowohl am Gehäuse als auch am Sekundärverriegelungselement zusätzliche Mittel ausgebildet, die zum Führen des Sekundärverriegelungselements beim axialen Einsetzen in das Gehäuse und zum Führen des eingesetzten Sekundärverriegelungselements beim Verdrehen innerhalb des Gehäuses dienen. In dieser Hinsicht besteht unter Beibehaltung einer leichten Handhabung ein Bedürfnis nach Vereinfachung.

Der Erfindung liegt die Aufgabe zugrunde, einen elektrischen Steckverbinder anzugeben, insbesondere nach DIN-Norm 72585, der leicht handhabbar ist.

Diese Aufgabe wird durch den Gegenstand des Anspruchs 1 gelöst. Vorteilhafte Weiterbildungen sind in den Unteransprüchen definiert.

Der erfindungsgemäße Streckverbinder ist nicht nur handhabungsfreundlich, sondern eröffnet darüber hinaus erhebliche technische Verbesserungen, wie aus den folgenden Erläuterungen hervorgeht.

Das Steckverbindergehäuse ist so ausgebildet, daß das Sekundärverriegelungselement vom steckseitigen Ende des Gehäuses her einsetzbar ist. Dadurch ist eine schnelle und leichte Montage möglich. Die Einsetzkammer für das Sekundärverriegelungselement ermöglicht in Verbindung mit den Durchbrüchen in den Kontaktkammerwänden, daß das Sekundärverriegelungselement von der anschlußleitungsfreien Steckseite des Gehäuses her einhändig eingeführt und mit den durch die Durchbrüche ragenden Sperrnoppen in Sekundärverriegelung mit den Kontakten gebracht werden kann.

Nach der Erfindung hat das Sekundärverriegelungselement des erfindungsgemäßen elektrischen Steckverbinders einen zylindrischen Abschnitt, der durch besondere Ausbildung seiner Umfangsoberfläche einen mit den Aussenflächen der gewölbten Wandabschnitte der Kontaktkammern zusammenwirkenden Rastabschnitt bildet. In der Aussenfläche des Rastabschnitts sind flache Längsvertiefungen ausgebildet, die durch geringfügig erhabenere Längserhebungen voneinander getrennt sind. Bei einer Drehung des in das Gehäuse eingesetzten Sekundärverriegelungselements von einer Raststellung in eine andere springen die Längserhebungen über die Aussenflächen der gewölbten Wandabschnitte der Kontaktkammern. In den Raststellungen liegen somit die Längsvertiefungen den Aussenflächen der gewölbten Wandabschnitte gegenüber.

Der Rastabschnitt dient somit gleichzeitig als Führungsmittel beim Drehen und Einsetzten des Sekundärverriegelungselements. Da die Kontaktkammerwände im Gehäuse ohnehin vorhanden sind, entfallen speziell im Gehäuse ausgebildete Führungs- und Rastmittel.

Vorzugsweise ist das Sekundärverriegelungselement in Bezug auf das Gehäuse in einer Drehstellung einsetzbar, in der sich das Sekundärverriegelungselement in einer Nicht-Verriegelungsstellung befindet, in der die Kontaktkammern vom anschlußseitigen Ende des Gehäuses her ohne Behinderung durch die Sperrnoppen mit in den Kontaktkammern primärverriegelbaren Kontakten bestückbar sind.

Hierdurch eröffnet sich der Vorteil, daß das Sekundärverriegelungselement vor der Bestückung des Gehäuses mit den Kontakten einsetzbar ist und erst nach der Kontaktbestückung in die Verriegelungsstellung gedreht wird.

Vorzugsweise sind am Sekundärverriegelungselement Teile angeformt, die in der Nicht-Verriegelungsstellung eine Steckverbindung mit einem elektrischen Gegensteckverbinder unterbinden.

Sich in Radialrichtung erstreckende Sperrflügel decken vorzugsweise in der Nicht-Verriegelungsstellung das steckseitige Ende wenigstens einer, vorzugsweise drei der Kontaktkammern ab, so daß erst im verriegelten Zustand der Zugang zu den Kontaktkammern möglich ist. Bei einer ausschließlich vierpoligen Ausführung kann man mit einem Sperrflügel arbeiten. Es sind stets so viele Sperrflügel vorhanden, daß im nicht verriegelten Zustand höchstens eine nicht bestückte Kammer freiliegt und nicht abgedeckt ist. Diese Weiterbildung betrifft insbesondere ein Sekundärverriegelungselement für ein weiter unten beschriebenes Buchsengehäuse.

Alternativ sind am Sekundärverriegelungselement normalerweise am Gehäuse angeformte Codier- und/oder Führungsmittel vorgesehen, die in der Nicht-Verriegelungsstellung gegenüber ihrer bestimmungsgemäßen Lage winklig versetzt sind. Erst bei der Sekundärverriegelung wird der winklige Versatz aufgehoben und das Einstecken des Gegensteckverbinders ermöglicht. Diese Weiterbildung betrifft insbesondere ein Sekundärverriegelungselement für ein weiter unten beschriebenes Stiftgehäuse.

In der Nicht-Verriegelungsstellung wird das Sekundärverriegelungselement durch eine bevorzugt vorgesehene Rastnase gegen Herausfallen aus dem Gehäuse gesichert.

Die Handhabung und Montage sind weiterhin durch eine spezielle Ausbildung eines Kuppelrings erleichtert, der in einer Drehstellung verrastbar ist, die die Zusammensteckstellung oder sogenannte Nullstellung des elektrischen Steckverbinders mit einem elektrischen Gegensteckverbinder exakt definiert.

Eine Alternative zur üblichen aufwendigen und nicht manipuliersicheren Plombierung mit Plombierdraht und Plombierösen bietet sich durch eine Durchgangsöffnung im Kuppelring für einen darin fest einpaßbaren Sicherungsstift mit einer Sollbruchstelle. Diese vorteilhafte Weiterbildung dient zur Erhöhung der Sicherheit gegen Manipulation von Verbindungen mit einem Kuppelring bei erleichterter Handhabung (ohne Werkzeug und Montagehilfe). Werden auf den Sicherungsstift Zug- oder Drehkräfte ausgeübt, so kommt es zum Bruch oder Abscheren an der Sollbruchstelle, wodurch eine Manipulation erkennbar wird.

Nachstehend soll die Erfindung anhand eines bevorzugten Ausführungsbeispiels erläutert werden. Es zeigt:
Fig. 1 eine perspektivische auseinandergezogene Darstellung eines nach der Erfindung ausgebildeten vierpoligen Stift-Steckverbinders samt Rastmutter und Sekundärverriegelungselement,
Fig. 2 eine Seitenansicht des vierpoligen Stiftgehäuses des Stift-Steckverbinders der Fig. 1,
Fig. 3 einen Längsschnitt durch das Stiftgehäuse längs der Linie 3-3 der Fig. 2,
Fig. 4 einen Querschnitt durch das Stiftgehäuse längs der Linie 4-4 der Fig. 2,
Fig. 5 einen weiteren Querschnitt durch das Stiftgehäuse längs der Linie 5-5 der Fig. 2,
Fig. 6 eine perspektivische Ansicht der Stift-Sekundärverriegelung für den vierpoligen Stift-Steckverbinder der Fig. 1,
Fig. 7 eine Unteransicht der Stift-Sekundärverriegelung der Fig. 6,
Fig. 8 einen Längsschnitt durch die Stift-Sekundärverriegelung längs der Linie 8-8 der Fig. 7,
Fig. 9 einen weiteren Längsschnitt durch die Stift-Sekundärverriegelung längs der Linie 9-9 der Fig. 7,
Fig. 10 eine perspektivische Ansicht des Stift-Steckverbinders der Fig. 1 mit eingesetzten Stiftkontakten und eingesetzter Stift-Sekundärverriegelung im nicht verriegelten Zustand,
Fig. 11 einen Längsschnitt durch den Stift-Steckverbinder der Fig. 1 mit eingesetzten Stiftkontakten und eingesetzter Stift-Sekundärverriegelung im verriegelten Zustand,
Fig. 12 eine perspektivische auseinandergezogene Darstellung eines nach der Erfindung ausgebildeten vierpoligen Buchsen-Steckverbinders samt Kuppelring, Sekundärverriegelungselement und Sicherungsstift,
Fig. 13 eine Draufsicht auf das vierpolige Buchsengehäuse des Buchsen-Steckverbinders der Fig. 12,
Fig. 14 eine Seitenansicht des Buchsengehäuses der Fig. 13,
Fig. 15 einen Längsschnitt durch das Buchsengehäuse längs der Linie 15-15 der Fig. 13,
Fig. 16 einen Querschnitt durch das Buchsengehäuse längs der Linie 16-16 der Fig. 14,
Fig. 17 einen weiteren Querschnitt durch das Buchsengehäuse längs der Linie 17-17 der Fig. 14,
Fig. 18 eine perspektivische Ansicht der Buchsen-Sekundärverriegelung für den vierpoligen Buchsen-Steckverbinder der Fig. 12,
Fig. 19 eine Unteransicht der Buchsen-Sekundärverriegelung der Fig. 18,
Fig. 20 einen Längsschnitt durch die Buchsen-Sekundärverriegelung längs der Linie 20-20 der Fig. 19,
Fig. 21 einen weiteren Längsschnitt durch die Buchsen-Sekundärverriegelung längs der Linie 21-21 der Fig. 19,
Fig. 22 eine Draufsicht auf den Buchsen-Steckverbinder der Fig. 12 mit eingesetzten Buchsenkontakten und eingesetzter Buchsen-Sekundärverriegelung im nicht verriegelten Zustand,
Fig. 23 einen Längsschnitt durch den Buchsen-Steckverbinder der Fig. 22,
Fig. 24 eine Draufsicht auf den Buchsen-Steckverbinder der Fig. 12 mit eingesetzten Buchsenkontakten und eingesetzter Buchsen-Sekundärverriegelung im verriegelten Zustand,
Fig. 25 einen Längsschnitt durch den Buchsen-Steckverbinder der Fig. 24,
Fig. 26 eine perspektivische Darstellung des in der Fig. 12 dargestellten Kuppelrings unter einem anderen Blickwinkel,
Fig. 27 eine perspektivische Darstellung des in Fig. 12 dargestellten Sicherungsstifts unter einem anderen Blickwinkel,
Fig. 28 einen Längsschnitt durch den Sicherungsstift der Fig. 27 im montierten Zustand,
Fig. 29 eine perspektivische Darstellung des Stift-Steckverbinders der Fig. 1 und des dazu passenden Buchsen-Steckverbinders der Fig. 12 mit aufgerastetem Kuppelring in einer zum Ineinanderstecken aufeinander ausgerichteten Stellung,
Fig. 30 eine mit der Fig. 29 vergleichbare Darstellung der beiden Steckverbinder in einer anfänglichen ineinander gesteckten Stellung, in der die beiden Steckverbinder nicht mehr gegeneinander verdrehbar sind und der Kuppelring des Buchsen-Steckverbinders ein wenig auf das Steckergehäuse des Stift-Steckverbinders aufgeschoben ist,
Fig. 31 eine mit der Fig. 29 und 30 vergleichbare Darstellung der beiden Steckverbinder in einer Stellung, in der nach einer Drehung des Kuppelrings um die Steckverbindergehäuse in Richtung eines in Fig. 30 eingezeichneten Pfeils, bis in einer verrastenden Endstellung die beiden Steckverbinder vollständig ineinander gesteckt sind und der in Fig. 27 dargestellte Sicherungsstift montiert werden kann,
Fig. 32 eine perspektivische Ansicht eines siebenpoligen Stift-Gehäuses eines nach der Erfindung ausgebildeten siebenpoligen Stift-Steckverbinders,
Fig. 33 eine perspektivische Ansicht des Stift-Gehäuses der Fig. 32 unter einem anderen Blickwinkel,
Fig. 34 einen Längsschnitt durch das Stift-Gehäuse der Fig. 32,
Fig. 35 einen Querschnitt durch das Stift-Gehäuse der Fig. 32 mit einer Draufsicht auf die Kontaktkammern von der Steckseite her gesehen,
Fig. 36 eine perspektivische Ansicht einer Stift-Sekundärverriegelung für das siebenpolige Stiftgehäuse der Fig. 32,
Fig. 37 eine perspektivische Ansicht der Stift-Sekundärverriegelung der Fig. 36 unter einem anderen Blickwinkel,
Fig. 38 einen Längsschnitt durch die Stift-Sekundärverriegelung der Fig. 36,
Fig. 39 eine perspektivische Ansicht eines zum siebenpoligen Stiftgehäuse der Fig. 32 passenden siebenpoligen Buchsengehäuses,
Fig. 40 eine perspektivische Ansicht des Buchsengehäuses der Fig. 39 unter einem anderen Blickwinkel,
Fig. 41 eine perspektivische längsgeschnittene Ansicht des Buchsengehäuses der Fig. 39,
Fig. 42 eine perspektivische Ansicht einer Buchsen-Sekundärverriegelung für das siebenpolige Buchsengehäuse der Fig. 39,
Fig. 43 eine perspektivische Ansicht der Buchsen-Sekundärverriegelung der Fig. 42 unter einem anderen Blickwinkel,
Fig. 44 einen Querschnitt durch die Buchsen-Sekundärverriegelung der Fig. 42, und
Fig. 45 einen Längsschnitt durch die Buchsen-Sekundärverriegelung der Fig. 42.

Bei dem in Fig. 1 bis 11 dargestellten Ausführungsbeispiel eines nach der Erfindung ausgebildeten Steckverbinders handelt es sich um einen vierpoligen Stift-Steckverbinder. Wie es insbesondere aus Fig. 1 ersichtlich ist, besteht der Steckverbinder aus einem Stiftgehäuse 100, maximal vier Stiftkontakten 195, von denen in Fig. 1 lediglich zwei Stiftkontakte dargestellt sind, und einem Sekundärverriegelungselement 180. Ferner handelt es sich bei dem dargestellten Ausführungsbeispiel um einen sogenannten festen Steckverbinder, der beispielsweise an einer nicht dargestellten Montageplatte angeflanscht werden kann. Zu diesem Zweck ist am Stiftgehäuse 100 ein Flansch 140 mit drei Befestigungslaschen 142 angeformt und es ist noch eine Rastmutter 300 vorgesehen, die auf einen an den Flansch 140 angrenzenden Gewindeabschnitt 130 des Stiftgehäuses 100 aufgerastet und durch anschließendes Verdrehen fest gegen eine zwischen Flansch 140 und Mutter 300 befindliche nicht dargestellte Montageplatte gezogen werden kann. Die Befestigungslaschen 142 des Flansches sind nicht unbedingt erforderlich.

Wie es insbesondere aus Fig. 1 und 2 hervorgeht, besteht das Stiftgehäuse aus mehreren aneinander grenzenden, im wesentlichen zylinderförmigen Abschnitten, die unterschiedliche Funktionen haben. Am steckverbindungsseitigen Ende des Stiftgehäuses 100 ist ein hülsenförmiger Aufnahmeabschnitt 110 vorgesehen. Die Außenseite des Aufnahmeabschnitts 110 weist drei Kulissennuten 116 als Teil einer Bajonettverriegelung auf. Auf den Aufnahmeabschnitt 110 folgt ein Plombierabschnitt 120, der in Form einer ringförmigen Nut 122 zwischen dem Aufnahmeabschnitt 110 und dem bereits erwähnten Gewindeabschnitt 130 ausgebildet ist. In der ringförmigen Nut 122 sind drei durchlochte Plombierösen 124 vorgesehen. An den Gewindeabschnitt 130 schließt sich der Flansch 140 an. Auf der dem Gewindeabschnitt 130 gegenüberliegenden Seite des Flansches 140 befindet sich ein weiterer Plombierabschnitt 121, der ebenfalls in Form einer umlaufenden Ringnut 123 mit durchlochten Plombierösen 125 ausgebildet ist. Ein sich an den Plombierabschnitt 121 angrenzender Ringabschnitt 150 bildet den leitungsanschlußseitigen Endabschnitt des Stiftgehäuses 100. Der Ringabschnitt 150 besteht im wesentlichen aus einem ringförmigen Steg 156 und einer ringförmigen Nut 152, die zwischen dem ringförmigen Steg 156 und dem Blombierabschnitt 121 ausgebildet ist. In der ringförmigen Nut 152 sind drei um den Umfang gegeneinander versetzte Rastnasen 154 angeformt. Der Ringabschnitt 150 dient zur Aufnahme des dem Stiftgehäuse 100 zugewandten Endes einer noch zu erläuternden Endkappe.

Wie es insbesondere aus Fig. 1, 3, 10 und 11 hervorgeht, begrenzt der Innenumfang des Aufnahmeabschnitts 110 eine im wesentlichen zylinderförmige Aufnahmeöffnung 111 zur Aufnahme eines dazu passenden Einsteckabschnitts eines noch zu beschreibenden Buchsengehäuses eines Buchsen-Steckverbinders. Angrenzend an die Aufnahmeöffnung 111 erstrecken sich vier parallel zueinander angeordnete Kontaktkammern 160 in Längsrichtung durch das Stiftgehäuse 100 bis hin zum leitungsanschlußseitigen Ende des Stiftgehäuses. Die Kontaktkammern 160 sind symmetrisch rund um die Längsachse des Stiftgehäuses angeordnet. Die Kontaktkammern 160 sind an ihrer Außenseite über jeweils einen angeformten radial nach außen verlaufenden Steg 174 (FIG.4) mit der Innenseite des Stiftgehäuses 100 verbunden. Im Inneren des Stiftgehäuses 100 ist im Bereich zwischen dem Gewindeabschnitt 130 und dem Flansch 140 eine Querwand 170 an der Außenseite der hülsenförmigen Kammern 160 und der Innenseite des Stiftgehäuses 100 angeformt. Mit anderen Worten füllt die Querwand 170 den gesamten lichten Querschnitt des Stiftgehäuses in diesem Bereichen vor dem Flansch bis auf die Kontaktkammern aus, die die Querwand durchsetzen. Auf der Querwand 170 ist ein längsgerichteter zentrischer Zapfen 172 angeformt, der von der Querwand 170 in Richtung auf die Aufnahmeöffnung 111 wegragt.

Die Kontaktkammern 160 haben eine sich in Längsrichtung des Stiftgehäuses 100 ändernde Innenkontur, die derart gestaltet ist, daß sich ein von der Leitungsanschlußseite her eingeführter Stiftkontakt 195 in der Kontaktkammer unter Ausbildung einer Primärverriegelung verriegelt. Zu diesem Zweck haben die als Rundkontakte ausgeführten Stiftkontakte 195 jeweils mehrere federnd nach außen ragende Verriegelungszungen 196 und einen Bund 197. Wie es insbesondere aus Fig. 11 ersichtlich ist, greifen im montierten Zustand die äußeren Enden der Verriegelungszungen 196 an einer Schulter 161 im Inneren der Kontaktkammer 160 an, und der Bund 197 liegt an einer weiteren Schulter 163 an. Auf diese Weise ist ein montierter Stiftkontakt gegenüber einer Längsverschiebung in der Kontaktkammer gesichert.

Wie aus Fig. 3 und 4 ersichtlich, sind zwischen der Querwand 170 und der Schulter 163 in den Wänden der Kontaktkammern 160 radial nach innen gerichtete Durchbrüche 165 ausgebildet. In Bezug auf die Mittenachse der Kontaktkammern 160 erstrekken sich die Durchbrüche 165 nahezu über einen Winkel von 90°, wie es insbesondere Fig. 4 entnehmbar ist. Die Durchbrüche 165 sehen eine an die Schulter 163 angrenzende Schulter 173 im Raum zwischen den Kontaktkammern 160 vor. Die Schulten 163 und 173 befinden sich mit anderen Worten auf gleichem Längsachsenniveau etwa in der Mitte des Gewindeabschnitts 130.

Wie es aus Fig. 1, 3, 4 und 5 hervorgeht, sind an der Innenseite des Stiftgehäuses 100 zwei Codierleisten 112 und 114 und zwei Führungsleisten 113 und 115 angeformt, die sich ausgehend von der Querwand 170 in Längsrichtung des Stiftgehäuses 100 bis nahezu zum steckverbindungsseitigen Ende der Aufnahmeöffnung 111 erstrecken. Dies gilt nicht für die Führungsleiste 115, die sich nicht in die Aufnahmeöffnung 111 erstreckt, sondern nur soweit angeformt ist, wie die Kontaktkammern 160 reichen (FIG.10). Wie es später noch erläutert wird, übernimmt eine am Sekundärverriegelungselement 180 angeformte Führungsleiste 185 in der Aufnahmeöffnung 111 die Funktion der Führungsleiste 115, wenn das Sekundärverriegelungselement 180 in das Stiftgehäuse 100 eingesetzt ist und sich darin in der Verriegelungsstellung befindet. Unterschiedliche Anordnungen der Codierleisten 112 und 114 dienen in an sich bekannter Weise zur Codierung unterschiedlicher Stiftkontaktbestückungen nach DIN 72585.

Die vier Kontaktkammern 160 umgrenzen zwischen der Querwand 170 und ihrem steckseitigen Ende mit ihrer Außenkontur eine Kammer, in die das Sekundärverriegelungselement 180 vom steckseitigen Ende des Stiftgehäuses 100 her einsetzbar und darin um seine Längsachse rastend verdrehbar ist. Das Sekundärverriegelungselement 180 sieht zusätzlich zu der bereits erläuterten Primärverriegelung eine Sekundärverriegelung der in die Kontaktkammern 160 des Stiftgehäuses 100 eingesetzten Stiftkontakte 195 vor.

Wie es insbesondere aus Fig. 1, 6, 7, 8 und 9 erkennbar ist, besteht das Sekundärverriegelungselement 180 aus einem im wesentlichen zylinderförmigen, profilierten Einsetzkörper, an dessen einem Ende ein scheibenförmiger Sperrflansch 182 angeformt ist. Der Sperrflansch 182 liegt in einer quer zur Längsachse des Einsatzkörpers verlaufenden Radialebene. Der Sperrflansch 182 ist über einen schmalen radial nach außen verlaufenden Steg 181 mit einem bogensegmentförmigen Abschnitt 183 des Sekundärverriegelungsselements 180 verbunden. Der Steg 181 und der bogensegmentförmige Abschnitt 183 liegen in der gleichen Ebene wie der scheibenförmige Sperrflansch 182 (FIG.6). Der bogensegmentförmige Abschnitt 183 trägt auf der dem Einsetzkörper abgewandten Seite die bereits erwähnte Führungsleiste 185, die sich im wesentlichen parallel zur Längsachse des profilierten Einsetzkörpers erstreckt.

Der Einsetzkörper des Sekundärverriegelungselements 180 weist einen an den scheibenförmigen Sperrflansch 182 angrenzenden im wesentlichen zylinderförmigen Rastabschnitt 184 auf, auf dessen Umfang acht jeweils um 45 ° gegeneinander versetzte Längsmulden 186 ausgebildet sind, die sich parallel zur Längsachse des Einsetzkörpers erstrecken und annähernd ein kreisbogenförmiges Hohlprofil haben. Zwischen den Längsmulden 186 ist jeweils ein radial leicht nach außen gewölbter Längshöcker 187 ausgebildet. Dementsprechend hat der Rastabschnitt 184 im Querschnitt ein leicht wellenförmiges Profil mit acht Vertiefungen, die den Längsmulden 186 entsprechen, und acht Erhebungen, die den Längshöckern 187 entsprechen (FIG.7).

An den Rastabschnitt 184 schließt sich ein Abschnitt an, der im Querschnitt ein kreuzförmiges Profil hat. Das kreuzförmige Profil ist dadurch entstanden, daß bis auf einen zylindrischen Kern, dessen Durchmesser kleiner als der mittlere Durchmesser des Rastabschnitts 184 ist, nur noch das jede zweite der Längsmulden 186 tragende Material in Form von vier Längsrippen erhalten ist, die über den Umfang um 90 ° gegeneinander versetzt sind. An dem dem Rastabschnitt 184 abgewandten Ende ist an jeder Längsrippe ein radial nach außen ragender Sperrnoppen 188 angeformt. Ferner ist an dem die Sperrnoppen 188 aufweisenden Ende eine zentrische Führungsöffnung 189 im Sekundärverriegelungselemente 180 vorgesehen. In einer Aussparung 191 zwischen zwei nebeneinander liegenden Längsrippen ist eine federnde Zunge 190 angeformt, die sich ausgehend vom Rastabschnitt 184 frei tragend in Längsrichtung des Sekundärverriegelungselements 180 in die Aussparung 191 erstreckt (FIG.9) und an ihrem freien Ende einen radial nach außen springenden Haltehaken 192 aufweist. Am sperrflanschseitigen Ende des profilierten Einsetzkörpers ist eine zentrische schlitzförmige Öffnung 194 zum Einsetzen eines nicht dargestellten Werkzeugs vorgesehen.

Zum Zusammenbau des Stiftsteckverbinders wird zunächst das Sekundärverriegelungselement 180 mit dem sperrnoppenseitigen Ende (bei 188) voraus in die Einsetzkammer zwischen den Kontaktkammern 160 des Stiftgehäuses 100 so tief eingeschoben, bis der scheibenförmige Sperrflansch 182 an den Kontaktkammern 160 anliegt und der Haltehaken 192 in den Durchbruch 165 einer der Kontaktkammern 160 einspringt und dort die Schulter 173 hintergreift. Der auf der federnden Zunge 190 angeformte Haltehaken 192 verhindert im Verein mit der Schulter 173 ein unbeabsichtigtes Herausfallen des anfänglich in das Stiftgehäuse 100 eingesetzten Sekundärverriegelungselements 180.

Beim anfänglichen Einsetzen greift der Führungszapfen 172 an der Querwand 170 des Stiftgehäuses 100 in die Führungsöffnung 189 des Sekundärverriegelungselements 180 ein. Darüber hinaus ist das anfängliche Einsetzen des Sekundärverriegelungselements 180 aufgrund der Außenkontur der Kontaktkammern 160 und der Außenkontur des profilierten Einsetzkörpers des Sekundärverriegelungselements 180 nur in einer solchen Drehstellung möglich, in der in Bezug auf die gemeinsame Längsachse des Stiftgehäuses 100 und des Sekundärverriegelungselements 180 die Sperrnoppen 188 gegenüber den mittigen Längsachsen der Kontaktkammern 160 um 45 ° verdreht sind. Dies bedeutet, daß die Sperrnoppen 188 jeweils zwischen zwei benachbarten Kontaktkammern 160 angeordnet sind, wohingegen der Haltehaken 192 drehstellungsmäßig mit einer der Kontaktkammern 160 ausgerichtet ist und deshalb die Schulter 173 hintergreifen kann. Ferner ist in dem anfänglich eingesetzten Zustand die Führungsleiste 185 des Sekundärverriegelungselements 180 um 45 ° gegenüber der am Stiftgehäuse 100 angeformten Führungsleiste 115 in Richtung auf die am Stiftgehäuse angeformten Führungsleiste 113 versetzt, wie es in Fig. 10 dargestellt ist.

Schließlich ist das in das Stiftgehäuse 100 eingesetzte Sekundärverriegelungselement 180 in seiner anfänglichen Einsetzstellung drehstellungsmäßig dadurch verrastet, daß die Kontaktkammern 160 mit ihren dem Rastabschnitt 184 des Sekundärverriegelungselements 180 gegenüberliegenden Außenwandabschnitten in die zwischen den Sperrnoppen 188 liegenden Längsmulden 186 des Sekundärverriegelungselements 180 eingreifen.

Der scheibenförmige Sperrflansch 182, der brückenförmige Steg 181 und der bogensegmentförmige Abschnitt 183 sind derart bemessen, daß bei dem in Fig. 10 dargestellten anfänglichen Einsetzzustand des Sekundärverriegelungselements 180 in das Stiftgehäuse 100 die Kontaktkammern 160 mit den Stiftkontakten 195 bestückt und in den Kontaktkammern 160 primär verriegelt werden können. Im Anschluß an die in Fig. 10 ersichtliche Kontaktbestückung wird das Sekundärverriegelungselement 180 mit Hilfe eines in die Betätigungsöffnung 194 eingesetzten Werkzeugs, beispielsweise eines Schraubendrehers, durch Drehen um 45 ° aus der anfänglichen Stellung in eine Stellung gerastet, in der die Führungsleiste 185 mit der Führungsleiste 115 ausgerichtet ist und die Sperrnoppen 188 in die Durchbrüche 165 der Kontaktkammern 160 eingreifen und dabei die Bünde 197 der Stiftkontakte 195 hintergreifen. Diese Verriegelungsstellung, in der die Stiftkontakte 195 im Stiftgehäuse 100 nicht nur primär verriegelt, sondern durch das Sekundärverriegelungselement 180 auch sekundär verriegelt sind, ist in Fig. 11 dargestellt. In der Verriegelungsstellung ist das Sekundärverriegelungselement 180 mit dem Stiftgehäuse 100 dadurch verrastet, daß die Kontaktkammern 160 mit ihren dem Rastabschnitt 184 gegenüberstehenden äußeren Wandabschnitten in die Längsmulden 186 eingreifen, die mit den Sperrnoppen 188 ausgerichtet sind. Die Drehung des Sekundärverriegelungselements 180 von der anfänglichen Einsteckstellung oder Nichtverriegelungsstellung nach Fig. 10 in die Verriegelungsstellung nach Fig. 11 ist unter Einsatz von Kraftanwendung über das in die Betätigungsöffnung 194 eingesetzte Werkzeug gegen die Andruckkraft der zwischen den Längsmulden 186 vorgesehenen, radial nach außen gewölbten Längshöcker 187 vorzunehmen. Hierbei sind die Außenkonturen der Kontaktkammern 160 und des Rastabschnitts 184 derart aufeinander abgestimmt, daß beim Drehen mit dem Werkzeug das Sekundärverriegelungselement 180 von der einen Raststellung in die andere Raststellung, d. h. von der Nichtverriegelungsstellung nach Fig. 10 in die Verriegelungsstellung nach Fig. 11 springt und darin in einer genau definierten Drehstellung verrastet ist. Die Breite des brückenartigen Stegs 181 zwischen dem scheibenförmigen Sperrflansch 182 und dem bogensegmentförmigen Abschnitt 183 ist dabei derart bemessen, daß die rastende Verdrehung des Sekundärverriegelungselements 180 durch die in die Aufnahmeöffnung 111 ragenden Stifte der Stiftkontakte 195 nicht behindert ist. Ferner ist der kreisbogensegmentförmige Abschnitt 183 in Umfangsrichtung derart bemessen, daß das Sekundärverriegelungselement 180 ausschließlich in einer solchen Drehstellung in das Stiftgehäuse 100 eingesetzt werden kann, daß sich die Führungsleiste 185 im Bereich der zu ihr gehörenden Führungsleiste 115 befindet.

Ein zum Stift-Steckverbinder nach Fig. 1 passender Buchsen-Steckverbinder ist in Fig. 12 dargestellt. Der dargestellte Buchsen-Steckverbinder besteht im wesentlichen aus einem Buchsengehäuse 200, einem Buchsen-Sekundärverriegelungselement 280 und Buchsenkontakten 295. Hinzu kommen noch ein aufrastbarer Kuppelring 400 als Teil des Bajonettverschlusses und als Option ein Sicherungsstift 490.

Der aus dem Buchsengehäuse 200, dem Sekundärverriegelungselement 280 und den Buchsenkontakten 295 bestehende eigentliche Buchsen-Steckverbinder soll nachstehend anhand von Fig. 13 bis 25 näher erläutert werden.

Wie es insbesondere aus Fig. 14 erkennbar ist, hat das Buchsengehäuse 200 einen Einsteckabschnitt 210, der in die Aufnahmeöffnung 111 des Stiftgehäuses 100 einsteckbar ist, einen sich an den Einsteckabschnitt 210 anschließenden Montageabschnitt 230, der zum Führen des aufgerasteten Kuppelrings 400 dient, und im Anschluß daran noch einen Ringabschnitt 250, der dem Ringabschnitt 150 des Stiftgehäuses 100 entspricht und dem gleichen Zweck dient.

Wie es insbesondere aus Fig. 12 bis 15 ersichtlich ist, handelt es sich bei dem Buchsengehäuse 200 um einen im wesentlichen zylinderförmigen, profilierten Körper. Auf der Außenseite des hülsenförmigen Einsteckabschnitts 210 sind parallel zur Längsachse des Buchsengehäuses 200 verlaufende Codiernuten 212 und 214 sowie Führungsnuten 213 und 215 ausgebildet. Die beiden Codiernuten 212 und 214 sind nach Lage und Gestalt auf die Codierleisten 112 und 114 des Stiftgehäuses 100 abgestimmt. Gleichermaßen ist die Führungsnut 213 nach Lage und Gestalt passend zu der Führungsleiste 113 des Stiftgehäuses 100 ausgebildet, und die Führungsnut 215 ist von ihrer Gestalt her passend zu der Führungsleiste 185 des Stift-Sekundärverriegelungselements 180 ausgebildet und nimmt eine Lage ein, die derjenigen der Führungsleiste 185 entspricht, wenn das Stift-Sekundärverriegelungselement 180 in der zuvor erwähnten Verriegelungsstellung verrastet ist.

Der ringförmige Montageabschnitt 230 hat eine vordere Führungsschulter 232 und eine hintere Führungsschulter 234 für den aufgerasteten Kuppelring 400. Ferner ist im Montageabschnitt 230 eine vom einsteckseitigen Ende her offene, bogenförmige Aussparung 236 mit einer darin ausgebildeten Rastnase 238 (FIG.13) vorgesehen. Die Aussparung 236 dient dazu, daß der Montageabschnitt 230 einen Rastvorsprung 438 (FIG.12) auf der Innenseite des aufgerasteten Kuppelrings 400 aufnehmen kann.

Die Rastnase 238 wirkt mit dem Rastvorsprung 438 des Kuppelrings 400 zusammen und dient dazu, den Kuppelring 400 auf dem Buchsengehäuse 200 in einer Drehstellung zu verrasten, in der das Buchsengehäuse 200 samt Kuppelring 400 mit dem Aufnahmeabschnitt 110 des Stiftgehäuses 100 gekuppelt werden kann. Erwähnt sei an dieser Stelle noch, daß anders als es Fig. 12 vermuten läßt, der Kuppelring 400 nicht vom leitungsanschlußseitigen, sondern vom steckseitigen Ende her auf das Buchsengehäuse 200 aufgerastet wird.

Der Ringabschnitt 250 dient wie der Ringabschnitt 150 des Stiftgehäuses 100 zur Montage einer noch zu beschreibenden Endkappe und weist zu diesem Zweck eine Ringnut 252 mit drei radial nach außen ragenden Rastzähnen 254 und einen sich an die Ringnut 252 anschließenden Ringsteg 256 auf (FIG.14).

Im Innenraum des Buchsengehäuses 200 sind in symmetrischer Anordnung rund um die Buchsengehäuselängsachse vier parallel zueinander angeordnete Kontak kammern 260 ausgebildet. Jede der Kontaktkammern 260 ist über je einen Steg 274 an der Innenwand des Buchsengehäuses 200 angeformt. Die Kontaktkammern 260 erstrecken sich vom einsteckseitigen Ende bis zum leitungsanschlußseitigen Ende des Buchsengehäuses 200 und nehmen eine Lage ein, die derjenigen der Kontakt kammern 160 des Stiftgehäuses 100 entspricht.

Wie die Kontaktkammern 160 haben die Kontaktkammern 260 eine Innenkontur mit zwei Schultern 261 und 263, die zur Primärverriegelung der Buchsenkontakte 295 dienen. Auf der Höhe des Montageabschnitts 230 ist eine Querwand 270 an die Außenwände der Kontaktkammern 260 und an die Innenwand des Buchsengehäuses 200 angeformt. Die Querwand 270 trägt einen längsverlaufenden zentrischen Führungszapfen 272, der von der Querwand 270 in Richtung auf das einsteckseitige Ende des Buchsengehäuses 200 wegragt. Zwischen der Querwand 270 und der Schulter 263 sind in den Wänden der Kontaktkammern 260 radial nach innen gerichtete Durchbrüche 265 ausgebildet. In Bezug auf die Mittenachse der Kontaktkammern 260 erstrecken sich die Durchbrüche 265 nahezu über einen Winkel von 90 °, wie es insbesondere aus Fig. 16 erkennbar ist. Die Durchbrüche 265 sehen eine an die Schulter 263 angrenzende Schulter 273 im Raum zwischen den Kontaktkammern 260 vor.

Bei dem Sekundärverriegelungselement 280 handelt es sich im wesentlichen um einen zylinderförmigen profilierten Körper. Wie es insbesondere aus Fig. 18 bis 21 erkennbar ist, weist das Sekundärverriegelungselement 280 einen im wesentlichen zylinderförmigen Rastabschnitt 284 auf, auf dem acht in Längsrichtung verlaufende Längsmulden 286 ausgebildet sind, die jeweils durch einen Längshöcker 287 voneinander getrennt sind. Die acht Längsmulden 286 sind über den Umfang um 45 ° gegeneinander versetzt.

Am oberen Ende des Rastabschnitts 284 sind drei radial nach außen ragende Sperrflügel 282 angeformt, die über den Umfang um 90 ° gegeneinander versetzt sind. Die Sperrflügel 282 sind jeweils mit einer der Längsmulden 286 ausgerichtet.

An dem den Sperrflügeln 282 gegenüberliegenden Ende geht der Rastabschnitt 284 in einen Abschnitt über, der im Querschnitt ein kreuzförmiges Profil hat. Das kreuzförmige Profil ist dadurch entstanden, daß bis auf einen zylindrischen Kern, dessen Durchmesser kleiner als der mittlere Durchmesser des Rastabschnitts 284 ist, nur noch das jede zweite der Längsmulden 286 tragende Material in Form von vier Längsrippen erhalten ist, die über den Umfang um 90 ° gegeneinander und gegenüber den Sperrflügeln 282 um 45 ° versetzt sind. An diesen Längsrippen sind an dem den Sperrflügeln 282 gegenüberliegenden Ende des Sekundärverriegelungselements 280 radial nach außen ragende Sperrnoppen 288 angeformt.

Wie man es insbesondere Fig. 19 entnehmen kann, ist eine der acht Längsmulden 286 winkelmäßig weder mit einem der Sperrnoppen 288 noch mit einem der Sperrflügel 282 ausgerichtet. In einer Aussparung 291 zwischen zwei benachbarten, Sperrnoppen 288 tragenden Längsrippen geht diese Längsmulde in eine sich in Längsrichtung des Sekundärverriegelungselements 280 erstreckende, frei tragende elastische Zunge 290 über, die an ihrem freien Ende eine radial nach außen ragende Haltenase 292 aufweist. Die Zunge 290 ist ein Stück kürzer als die die Sperrnoppen 288 tragenden Längsrippen.

An dem die Sperrflügel 282 aufweisenden Ende des Sekundärverriegelungselements 280 ist eine zentrische Öffnung 294 zum Einsetzen eines Werkzeugs vorgesehen. Am gegenüberliegenden, sperrnoppenseitigen Ende ist im Sekundärverriegelungselement 280 eine zentrische Öffnung 289 vorgesehen.

Aus der obigen Erläuterung geht hervor, daß das Buchsen-Sekundärverriegelungselement 280 grundsätzlich den gleichen Aufbau wie das Stift-Sekundärverriegelungselement 180 hat. Die Sperrflügel 282 des Sekundärverriegelungselements 280 entsprechen dem Sperrflansch 182 des Sekundärverriegelungselements 180. Aufgrund des Einsatzes in einem Buchsengehäuse entfallen beim Sekundärverriegelungselement 280 jedoch Teile, die den Teilen 181, 183 und 185 des Sekundärverriegelungselements 180 entsprechen.

Jeder der als Rundkontakt ausgebildeten Buchsenkontakte 295 hat ebenso wie die Stiftkontakte 195 mehrere in Radialrichtung nach außen ragende, federnde Verriegelungszungen 296 und einen überstehenden Bund 297 (FIG.12).

Zum Zusammenbau des Buchsen-Steckverbinders wird zunächst das Buchsen-Sekundärverriegelungselement 280 mit dem sperrnoppenseitigen Ende (bei 288) voraus in Einsteckrichtung in die von den Außenwänden der vier Kontaktkammern 260 im Einsteckabschnitt 210 des Buchsengehäuses 200 begrenzte Kammer eingeschoben, bis der zentrische Führungszapfen 272 auf der Querwand 270 in die zentrische Führungsöffnung 289 des Sekundärverriegelungselements 280 eintritt und die Sperrflügel 282 des Sekundärverriegelungselements 280 an dem einsteckseitigen Ende der Kontaktkammern 260 zur Anlage kommen. Die Außenkontur der Kontaktkammer 260 und die Außenkontur des Sekundärverriegelungselements 280 sind derart aufeinander abgestimmt, daß das Einsetzen des Sekundärverriegelungselements nur in einer Drehstellung möglich ist, in der die Sperrnoppen 288 jeweils zwischen zwei der Kontaktkammern 260 liegen und die Sperrflügel 282 jeweils mit einer der Kontaktkammern 260 ausgerichtet sind. In dieser anfänglichen Einsetzdrehstellung ist die Haltenase 292 in Bezug auf die Längsachse des Stiftgehäuses 200 winkelmäßig mit einer der Kontaktkammern 260 ausgerichtet, so daß im eingeschobenen Zustand die Haltenase 292 in den Durchbruch 265 der betreffenden Kontaktkammer 260 einspringt und die Schulter 273 hintergreift. Dadurch wird das eingesetzte Sekundärverriegelungselement 280 in seiner Einsetzstellung im Buchsengehäuse 200 verrastet, wodurch ein unbeabsichtigtes Herausfallen vermieden wird.

Die anfängliche Einsetzstellung des Sekundärverriegelungselements 280 ist bezüglich der Kontakte eine Nichtverriegelungsstellung, die die Bestückung der Kontaktkammern 260 mit den Buchsenkontakten 295 vom leitungsanschlußseitigen Ende des Buchsengehäuses 200 her zuläßt. Die in die Kontaktkammern 260 eingesetzten Kontakte 295 gehen darin aufgrund des Zusammenwirkens zwischen den Verriegelungszungen 296 und des Bundes 297 mit den Schultern 261 und 263 eine Primärverriegelung ein.

Fig. 22 und 23 veranschaulichen die Stellung des Sekundärverriegelungselements 280 innerhalb des mit Kontakten 295 bestückten Buchsengehäuses 200 im anfänglichen Einsteckzustand, in dem das Sekundärverriegelungselement 280 bezüglich der Kontakte 295 eine Nichtverriegelungsstellung einnimmt. In dieser Stellung greifen die Umfangswände der Kontaktkammern 260 in diejenigen der Längsmulden 286 ein, die nicht mit den Sperrnoppen 288 ausgerichtet sind und verrasten das Sekundärverriegelungselement 280 gegenüber einer Verdrehung um seine Längsachse. Ferner decken in der Nichtverriegelungsstellung die Sperrflügel 282 die steckseitigen Enden der Kontaktkammern 260 ab und verhindern auf diese Weise ein Zusammenstecken mit dem Stiftgehäuse 100.

Im Anschluß an die Bestückung der Kontaktkammern 260 mit den Buchsenkontakten 295 wird mittels eines in die Betätigungsöffnung 294 eingesetzten Werkzeugs, vorzugsweise eines Schraubendrehers, das Sekundärverriegelungselement 280 um seine Längsachse gedreht, bis die Außenwände der Kontaktkammern 260 in diejenigen der Längsmulden 286 eingreifen, die mit den Sperrnoppen 288 ausgerichtet sind. Hierbei erfährt das Sekundärverriegelungselement 280 eine Drehung um 45 ° von der Nichtverriegelungsstellung in die Verriegelungsstellung. In der Verriegelungsstellung greifen die Sperrnoppen 288 in die Durchbrüche 265 ein und hintergreifen die Bünde 297 der Buchsenkontakte 295.

Fig. 24 und 25 veranschaulichen die Stellung des Sekundärverriegelungselements 280 innerhalb des mit den Kontakten 295 bestückten Buchsengehäuses 200 in der Verriegelungsstellung, in der die Buchsenkontakte 295 zusätzlich zur Primärverriegelung auch sekundärverriegelt sind und das Sekundärverriegelungselement 280 selbst ebenfalls gegenüber einer Verschiebung in Längsrichtung gesperrt ist. Die Sperrflügel 282 sind derart gestaltet, daß sie in der Verriegelungsstellung die Buchsen der Buchsenkontakte 295 zum Einstecken der Stiftkontakte 195 des Stift-Steckverbinders freigeben, jedoch immer noch in Anlage mit dem einsteckseitigen Ende der Kontaktkammern 260 sind.

Wie es aus Fig. 12 und 26 erkennbar ist, besteht der Kuppelring 400 im wesentlichen aus einem Ringkörper 430, der auf seiner Außenseite am kupplungsseitigen Ende drei über den Umfang gleichmäßig verteilte, durchlochte Plombierösen 420 aufweist. Das dem kupplungsseitigen Ende des Ringkörpers 430 gegenüberliegende Ende ist durch Längsschlitze in mehrere Ringsegmente 410 unterteilt, die aufgrund dieser Unterteilung und durch Verminderung der Wandstärke federnd sind. Am freien Ende einiger Ringsegmente 410 ist jeweils ein radial nach innen springender Verriegelungsabschnitt 412 angeformt, der sich in Umfangsrichtung über das Ringsegment 410 erstreckt und im Längsschnitt ein keilförmiges Profil hat. Andere Ringsegmente 410 weisen im Bereich ihres nichtfreien Endes eine radial nach innen springende, ringförmige Schulter 414 auf. In einem Zustand, in welchem der Kuppelring 400 auf das Buchsengehäuse 200 aufgerastet ist, hintergreifen die Verriegelungsabschnitte 412 des Kuppelrings 400 die hintere Führungsschulter 234 des Montageabschnitts 230 des Buchsengehäuses 200, und die Schultern 414 des Kuppelrings 400 hintergreifen die vordere Führungsschulter 232 des Montageabschnitts 230. In diesem aufgerasteten Zustand ist der Kuppelring 430 in seiner Längsrichtung auf dem Buchsengehäuse 200 nicht mehr verschiebbar, kann aber um einen vorgegebenen Winkelbereich um seine Längsachse auf dem Buchsengehäuse 200 gedreht werden.

Fig. 29 bis 31 veranschaulichen, wie das Stiftgehäuse 100 und das Buchsengehäuse 200 mit Hilfe des auf dem Buchsengehäuse 200 aufgerasteten Kuppelrings 400 miteinander gekuppelt werden. Zum Erleichtern des Kuppelns ist in den Gewindeabschnitt 130 des Stiftgehäuses 100 ein für das Auge deutlich sichtbarer Pfeil 131 eingearbeitet. Auf dem Außenumfang des Kuppelrings 400 ist eine fühlbare Längsrippe 440 mit einem deutlich sichtbaren Längsstrich 441 ausgebildet. Im kupplungsbereiten Zustand ist der auf das Buchsengehäuse 200 aufgerastete Kuppelring 400 entgegen dem in Fig. 30 eingezeichneten Pfeil bis in eine Raststellung gedreht, in der die in die Aussparung 236 des Montageabschnitts 230 des Buchsengehäuses 200 ragende Rastnase 438 des Kuppelrings 400 über die Rastnase 238 in einen schmalen Rastabschnitt 239 gedreht worden ist (FIG.13). Der Rastabschnitt 239 wird einerseits von der Rastnase 238 und andererseits vom einen Ende der Aussparung 236 begrenzt. Richtet man in dieser Raststellung des Kuppelrings 400 den Längsstrich 441 auf der Längsrippe 440 mit dem Pfeil 131 auf dem Gewindeabschnitt 130 des Stiftgehäuses 100 aufeinander aus, wie es in Fig. 29 dargestellt ist, können das Buchsengehäuse 200 und das Stiftgehäuse 100 ein Stück ineinander gesteckt werden, wie es in Fig. 30 dargestellt ist. Am Innenumfang des Kuppelrings 400 angeformte Verriegelungszapfen 436 (FIG.12) treten dabei in den Anfangsbereich der Kulissennuten 116 ein. In der anfänglichen Einsteckstellung nach Fig. 30 sind bereits die Führungs- und Codierleisten des Stiftgehäuses 100 um ein kleines Stück in die Codier- und Führungsnuten des Buchsengehäuses 200 eingetreten, so daß das Buchsengehäuse 200 gegenüber dem Stiftgehäuse 100 nicht mehr verdrehbar ist. Gleichermaßen sind bereits die Stifte der Stiftkontakte 195 in die Buchsen der Buchsenkontakte 295 um ein kleines Stück eingetreten. Zum vollständigen Ineinanderschieben von Stiftgehäuse 100 und Buchsengehäuse 200 wird dann der Kupplungsring 400 in Richtung des in Fig. 30 eingezeichneten Pfeils soweit gedreht, bis die Verriegelungszapfen 436 im Endbereich der Kulissennuten 116 verrasten.

Beim Drehen des Kuppelrings 400 in die in Fig. 31 dargestellte verrastende Endstellung ist eine in der ringförmigen Umfangswand des Kuppelrings 400 ausgebildete Durchgangsöffnung 432 über einen an den Endbereich der Kulissennut 116 angrenzenden Steg 119 hinausgelaufen und befindet sich in der verrastenden Endstellung unmittelbar hinter dem Steg 119 über einer umrahmten Aussparung 117. Diese konstruktive Ausgestaltung ermöglicht es, daß in die Durchgangsöffnung 432 des Kuppelrings 400 von außen her ein Sicherungsstift eingesetzt werden kann, der bis in die umrahmte Ausnehmung 117 ragt. In Fig. 27 ist ein geeigneter Sicherungsstift 490 dargestellt. Der Sicherungsstift 490 hat einen Kopf 492 und einen daran angeformten Einsteckabschnitt aus einem an den Kopf angrenzenden Abschnitt 491 und einem dem Kopf gegenüberliegenden Endabschnitt 494, zwischen denen sich eine Sollbruchstelle 493 und ein an die Sollbruchstelle und den Endabschnitt 494 angrenzender Kragen 495 befinden.

Fig. 28 veranschaulicht die mit dem Sicherungsstift 490 erzielbare Sicherungsfunktion in der verrastenden Endstellung, in der der in die Durchgangsöffnung 432 eingepreßte Sicherungsstift 490 mit seinem Kopf am Ringkörper 430 des Kuppelrings 400 anliegt und mit seinem Endabschnitt 494 in die Aussparung 117 im Kulissenabschnitt 110 hineinragt. Der Kragen 495 stellt sicher, daß der in die Durchgangsöffnung 432 eingesetzte Sicherungsstift 490 aus dieser Öffnung nicht mehr unversehrt herausgezogen werden kann, sondern bei einem diesbezüglichen Versuch an der Sollbruchstelle 493 bricht. Gleichermaßen kommt es bei einem Versuch, den Kuppelring 400 aus der verrastenden Endstellung entgegen der in Fig. 30 angedeuteten Pfeilrichtung zu drehen, zu einem Bruch an der Sollbruchstelle 493, wenn bei der Drehung der Endabschnitt 494 gegen den Steg 119 gedrückt wird.

Fig. 32 bis 35 zeigen ein Ausführungsbeispiel eines siebenpoligen Stiftgehäuses 1000 einer nach der Erfindung ausgebildeten siebenpoligen Steckverbindung. Die Außenkontur des siebenpoligen Stiftgehäuses 1000 entspricht im wesentlichen derjenigen des bereits beschriebenen vierpoligen Stiftgehäuses 100. Auf eine Beschreibung der Ausgestaltung und der Funktionen der Außenseite des Stiftgehäuses 1000 wird daher verzichtet.

Die Innenausgestaltung des siebenpoligen Stiftgehäuses 1000 unterscheidet sich von derjenigen des vierpoligen Stiftgehäuses 100 im wesentlichen durch die Anzahl und Anordnung der Kontaktkammern und die mit der siebenpoligen Ausführung einher gehenden Codierung. So erstrecken sich angrenzend an eine Aufnahmeöffnung 1110 zur Aufnahme eines dazu passenden Einsteckabschnitts eines noch zu beschreibenden siebenpoligen Buchsengehäuses sieben parallel zueinander angeordnete Kontaktkammern in Längsrichtung durch das Stiftgehäuse 1000 bis hin zum leitungsanschlußseitigen Gehäuseende. Bei den sieben Kontaktkammern handelt es sich um eine innere Kontaktkammer 1602, deren Längsachse mit der Längsachse des Stiftgehäuses zusammenfällt, und sechs äußere Kontaktkammern 1600, die die innere Kontaktkammer 1602 kreisförmig umgeben und um einen Winkel von jeweils 60 Grad gegeneinander versetzt sind.

Wie beim Stiftgehäuse 100 ist auch beim Stiftgehäuse 1000 im Bereich zwischen dem Gewindeabschnitt 1300 und dem Flansch eine Querwand 1700 an der Außenseite der hülsenförmigen Kammern 1600 und 1602 sowie an der Innenseite des Stiftgehäuses 1000 angeformt.

Die Kontaktkammern 1600 und 1602 haben im wesentlichen eine Innenkontur, die derjenigen der Kontaktkammern 160 entspricht. Jede der Kontaktkammern 1600 und 1602 kann daher einen von der Leitungsanschlußseite her eingeführten (nicht dargestellten) Stiftkontakt unter Ausbildung einer Primärverriegelung aufnehmen. Die Stiftkontakte können eine dem Stiftkontakt 195 entsprechende Ausbildung haben.

Wie die Kontaktkammern 160 haben die Kontaktkammern 1600 radial nach innen gerichtete Durchbrüche 1650, die den Durchbrüchen 165 der Kontaktkammern 160 entsprechen. Die Kontaktkammer 1602 hat auf der gleichen Höhe wie die Kontaktkammern 1600 einen radial nach außen gerichteten Durchbruch 1652. Der Durchbruch 1652 erstreckt sich in Bezug auf die Mittenachse der inneren Kammer 1602 über einen Winkel von etwa 65 Grad und ist winkelmäßig derart ausgerichtet, daß seine eine Hälfte dem Durchbruch 1650 in einer der äußeren Kammern 1600 gegenübersteht und seine andere Hälfte der Mitte zwischen dieser äußeren Kammer 1600 und einer daran angrenzenden äußeren Kammer 1600 gegenüberliegt. Ferner ist in der Wand der inneren Kontaktkammer 1602 ein Längsschlitz 1654 ausgebildet, der sich von der der äußeren Kammer 1602 gegenüberliegenden Hälfte des Durchbruchs 1652 bis zum steckseitigen Ende der Kontaktkammer 1602 erstreckt. Angrenzend an den Durchbruch 1652 ist in der Querwand 1700 eine Ausnehmung 1702 ausgebildet (FIG. 35). Die Ausnehmung 1702 erstreckt sich über den Winkelbereich des Durchbruchs 1652 und ist derart gestaltet, daß sie an dem mit dem Längsschlitz 1654 ausgerichteten Ende des Durchbruchs 1652 radial nach außen springt und dann Richtung auf das andere Ende des Durchbruchs einen zunehmend geringer werdenden radialen Abstand von der Mittenachse der inneren Kammer 1602 hat.

An der Innenseite des Stiftgehäuses 1000 sind vier Codierleisten 1120, 1122, 1140 und 1142 und drei Führungsleisten 1150 angeformt, die ausgehend von der Querwand 1700 sich in Längsrichtung des Stiftgehäuses 1000 bis nahezu zum steckverbindungsseitigen Ende der Aufnahmeöffnung 1110 erstrecken. Die Längserstreckung bis zum Ende der Aufnahmeöffnung 1110 gilt jedoch nicht für die Führungsleisten 1150, die ausgehend von der Querwand 1700 nur bis zum steckseitigen Ende der Kontaktkammern 1600 und 1602 reichen. Wie es später noch erläutert wird, übernehmen drei an einem Stift-Sekundärverriegelungselement 1800 angeformte Führungsleisten 1850 in der Aufnahmeöffnung 1110 die Funktion der Führungsleisten 1150, wenn das Sekundärverriegelungselement 1800 in das Stiftgehäuse 1000 eingesetzt ist und sich darin in der Verriegelungsstellung befindet. Unterschiedliche Anordnungen der Codierleisten dienen in an sich bekannte Weise zur Codierung unterschiedlicher Stiftkontaktbestückungen des siebenpoligen Stiftgehäuses 1000.

Die sieben Kontaktkammern 1600 und 1602 begrenzen mit ihrer Außenkontur zwischen sich eine Kammer, in die das in Fig. 36 bis 38 dargestellte Stift-Sekundärverriegelungselement 1800 einsetzbar ist und darin im eingesetzten Zustand um seine Längsachse rastend verdrehbar ist. Wie das Sekundärverriegelungselement 180 sieht auch das Sekundärverriegelungselement 1800 zusätzlich zu der Primärverriegelung eine Sekundärverriegelung der in die Kontaktkammern 1600 und 1602 des Stiftgehäuses 1000 eingesetzten (nicht dargestellten) Stiftkontakte vor.

Das Sekundärverriegelungselement 1800 stimmt bezüglich seines grundsätzlichen Aufbaus und seiner grundsätzlichen Funktion mit dem Sekundärverriegelungselement 180 überein. Bei dem Sekundärverriegelungselement 1800 muß allerdings noch dafür Sorge getragen werden, daß es auch einen in die innere Kontaktkammer 1602 eingesetzten Stiftkontakt sicher verriegeln kann.

Wie es aus Fig. 36 bis 38 erkennbar ist, besteht das Sekundärverriegelungselement 1800 aus einem im wesentlichen hohlzylindrischen, profilierten Einsetzkörper, an dessen einem Ende ein ringförmiger Sperrflansch 1820 angeformt ist. Der Sperrflansch 1820 liegt in einer quer zur Längsachse des Einsetzkörpers verlaufenden Radialebene. Am Sperrflansch 1820 sind an etwa um 120 Grad gegeneinander versetzten Stellen drei schmale radial nach außen laufende Stege 1810 angeformt, an die sich jeweils ein bogensegmentförmiger Abschnitt 1830 anschließt. Die Stege 1810 und die bogensegmentförmigen Abschnitte 1830 liegen in der gleichen Ebene wie der ringförmige Sperrflansch 1820. Jeder der bogensegmentförmigen Abschnitte 1830 trägt auf der dem Einsetzkörper abgewandten Seite eine der bereits erwähnten drei Führungsleisten 1850, die sich im wesentlichen parallel zur Längsachse des profilierten Einsetzkörpers erstrecken.

Der Einsetzkörper des Sekundärverriegelungselements 1800 weist einen an den ringförmigen Sperrflansch 1820 angrenzenden im wesentlichen hohlzylindrischen Rastabschnitt 1840 auf, auf dessen Außenumfang 12 jeweils um 30 Grad gegeneinander versetzte Längsmulden 1860 ausgebildet sind. Die Längsmulden 1860 erstrecken sich parallel zur Längsachse des Einsetzkörpers und haben annähernd ein kreisbogenförmiges Hohlprofil. Zwischen den Längsmulden 1860 ist jeweils ein radial leicht nach außen gewölbter Längshöcker 1870 ausgebildet. Dementsprechend hat der Rastabschnitt 1840 im Querschnitt gesehen ein leicht wellenförmiges Außenprofil mit zwölf Vertiefungen, die den Längsmulden 1860 entsprechen, und zwölf Erhebungen, die den Längshöckern 1870 entsprechen.

An den Rastabschnitt 1840 schließt sich ein Abschnitt an, der im Querschnitt ebenfalls ein hohlzylindrisches Profil hat. Dieser hohlzylindrische Abschnitt hat einen Außendurchmesser, der etwas kleiner als der mittlere Durchmesser des Rastabschnitts 184 ist, und er trägt an seinem dem Rastabschnitt 1840 abgewandten Ende sechs radial nach außen ragende Sperrnoppen 1880. Die angeformten Sperrnoppen 1880 sind winkelmäßig mit jeder zweiten der Längsmulden 1860 ausgerichtet und dementsprechend um 60 Grad gegeneinander versetzt.

Der die Sperrnoppen 1880 tragende hohlzylindrische Abschnitt weist jeweils zwischen zwei einander benachbarten Sperrnoppen seiner sechs Sperrnoppen 1880 eine Aussparung 1910 und 1912 auf, die jeweils bis zum Rastabschnitt 1840 reichen. Die Aussparungen 1910 und 1912 grenzen am Rastabschnitt 1840 jeweils an eine der Längsmulden 1860 an, die nicht mit einem der Sperrnoppen 1880 ausgerichtet ist. Ausgehend von diesen beiden Längsmulden 1860 erstreckt sich jeweils eine an den Rastabschnitt 1840 angeformte Zunge 1900 und 1862 frei tragend in die Aussparung 1910 bzw. 1912. Die Zungen 1900 und 1862 verlaufen in Längsrichtung des Sekundärverriegelungselement 1800 und sind aufgrund ihrer Geometrie in der Radialrichtung federnd.

Die federnde Zunge 1900 entspricht der Zunge 190 des Sekundärverriegelungselements 180 und trägt in ihrem freien Ende einen radial nach außen springenden Haltehaken 1920. Die federnde Zunge 1862 trägt an ihrem freien Ende einen radial nach innen springenden Sperrnoppen 1882, der auf der Höhe der Sperrnoppen 1880 liegt, jedoch an seinem freien Ende in Längsrichtung über den die Sperrnoppen 1880 tragenden hohlzylindrischen Abschnitt hinausragt.

Zum Zusammenbau des siebenpoligen Stift-Steckverbinders wird wie beim bereits erläuterten vierpoligen Stift-Steckverbinders zunächst das Sekundärverriegelungselement 1800 mit dem sperrnoppenseitigen Ende (bei 1880, 1882) voraus in die Kammer zwischen den Kontaktkammern 1600 und 1602 des Stiftgehäuses 1000 eingesetzt. Auf Grund der Kontur des Stiftgehäuses 1000 und der Kontur des Stift-Sekundärverriegelungselements 1800 ist ein Einsetzen nur möglich, wenn die Längsachsen des Stiftgehäuses 1000 und des Sekundärverriegelungselements 1800 miteinander ausgerichtet sind und das Sekundärverriegelungselement 1800 gegenüber dem Stiftgehäuse 1000 eine vorbestimmte Drehstellung einnimmt. Diese Einsetzdrehstellung liegt vor, wenn der Längsschlitz 1654 der inneren Kontaktkammer 1602 winkelmäßig mit dem Sperrnoppen 1882 an der federnden Zunge 1862 des Sekundärverriegelungselements 1800 ausgerichtet ist, so daß der Sperrnoppen 1882 über den Längsschlitz 1654 in den Durchbruch 1652 gelangen kann. In dieser Einschubdrehstellung sind die Sperrnoppen 1880 gegenüber den mittigen Längsachsen der Kontaktkammern 1600 um 30 Grad verdreht. Die Sperrnoppen 1880 befinden sich somit jeweils zwischen zwei benachbarten Kontaktkammern 1600, wohingegen der Sperrnoppen 1882 winkelmäßig mit einer der äußeren Kontaktkammern 1600 ausgerichtet ist. Gleichermaßen ist die federnde Zunge 1900 mit dem Haltehaken 1920 winkelmäßig mit einer der äußeren Kontaktkammern 1600 ausgerichtet, so daß, wenn das Sekundärverriegelungselement 1800 vollständig in das Stiftgehäuse 1000 eingeschoben ist, und der Sperrflansch 1820 an den steckseitigen Enden der Kontaktkammern 1600 und 1602 anliegt, der Haltehaken 1920 in den Durchbruch 1650 der winkelmäßig mit ihm ausgerichteten Kontaktkammer 1600 einspringt und dort eine der Schulter 173 des Stiftgehäuses 100 entsprechende Schulter hintergreift. Ferner tritt das verlängerte freie Ende des Sperrnoppens 1882 in den mit dem Längsschlitz 1654 winkelmäßig ausgerichteten Bereich der Ausnehmung 1702 (FIG. 35) in der Querwand 1700 ein.

In der Einsetzdrehstellung ist das in das Stiftgehäuse 1000 eingesetzte Sekundärverriegelungselement 1800 drehstellungsmäßig dadurch verrastet, daß die Kontaktkammern 1600 mit ihren dem Rastabschnitt 1840 des Sekundärverriegelungselements 1800 gegenüber liegenden Außenwandabschnitten in die nicht mit den Sperrnoppen 1880 ausgerichteten Längsmulden 1860 des Sekundärverriegelungselements 1800 eingreifen. Der Innenraum des hohlzylindrischen Einsetzkörpers des Sekundärverriegelungselements 1800 ist derart dimensioniert, daß er im eingesetzten Zustand die innere Kontaktkammer 1602 aufnehmen kann. Die Durchtrittsöffnung im ringförmigen Sperrflansch 1820 ist so bemessen, daß zum einen der Stift eines in die innere Kontaktkammer eingesetzten Stiftkontaktes hindurchragen kann und zum anderen ein Werkzeug zum Verdrehen des Sekundärverriegelungselements 1800 eingesetzt werden kann.

In der Einsetzdrehstellung sind die am Sekundärverriegelungselement 1800 angeformten Führungsleisten 1850 um 30 Grad gegenüber den am Stiftgehäuse 1000 angeformten Führungsleisten 1150 winkelmäßig verdreht. In der Einsetzdrehstellung kann deshalb, wie vorstehend beim vierpoligen Stiftgehäuse 100 erläutert, eine Steckverbindung mit dem Buchsengehäuse nicht hergestellt werden.

Der ringförmige Sperrflansch 1820, die brückenförmigen Stege 1810 und die bogensegmentförmigen Abschnitt 1830 des Sekundärverriegelungselements 1800 sind derart dimensioniert, daß die Kontaktkammern 1600 und 1602 mit den Stiftkontakten bestückt und in den Kontaktkammern primär verriegelt werden können. Im Anschluß an die Kontaktbestückung wird das Sekundärverriegelungselement 1800 mit Hilfe eines in die mittige Öffnung des Sperrflansches 1820 eingesetzten Werkzeugs durch Drehen um 30 Grad aus der anfänglichen Einsetzdrehstellung in eine Stellung gerastet, in der die Führungsleisten 1850 mit den Führungsleisten 1150 ausgerichtet sind und die Sperrnoppen 1880 in die Durchbrüche 1650 der äußeren Kontaktkammern 1600 eingreifen und dabei die an den Stiftkontakten vorgesehenen Bünde hintergreifen. Gleichzeitig wird bei der Drehung des Sekundärverriegelungselements 1800 von der anfänglichen Nicht-Verriegelungsstellung in die Verriegelungsstellung der Sperrnoppen 1882 unter der Einwirkung der Ausnehmung 1702 radial nach innen gedrückt, so daß auch der in die innere Kontaktkammer 1602 eingesetzte Kontaktstift eine Sekundärverriegelung erfährt. Dazu sei noch angemerkt, daß der Sperrnoppen 1882 derart bemessen ist, daß er in der Einsetzdrehstellung oder Nicht-Verriegelungsstellung das Bestücken der inneren Kontaktkammer 1602 mit einem Stiftkontakt nicht behindert. Die Drehung des Sekundärverriegelungselements 1800 von der anfänglichen Einsteckdrehstellung oder Nicht-Verriegelungsstellung in die demgegenüber um 30° versetzte Verriegelungsstellung ist wie beim vierpoligen Steckverbinder unter Einsatz von Kraftanwendung über das in den Sperrflansch 1820 eingesetzte Werkzeug gegen die Andruckkraft der zwischen den Längsmulden 1860 vorgesehenen, radial nach außen gewölbten Längshöcker 1870 vorzunehmen. Gleichermaßen wie beim vierpoligen Steckverbinder springt das Sekundärverriegelungselement 1800 bei dem Drehvorgang aufgrund geringfügiger elastischer Verformung von der Nicht-Verriegelungsstellung in die Verriegelungsstellung und wird darin in einer genau definierten Drehstellung rastend festgehalten. Die im Bereich der aus den Kontaktkammern 1600 ragenden Stifte der Stiftkontakte liegenden brückenartigen Stege 1810 sind derart bemessen, daß sie die rastende Verdrehung des Sekundärverriegelungselements 1800 nicht behindern.

In der Verriegelungsstellung, in der die Führungsleisten 1850 des Sekundärverriegelungselements 1800 mit den Führungsleisten 1150 des Stiftgehäuses 1000 ausgerichtet sind, kann die Steckverbindung mit einem passenden Buchsengehäuse hergestellt werden.

Ein zum siebenpoligen Stift-Steckverbinder nach Fig. 32 bis 38 passender siebenpoliger Buchsen-Steckverbinder ist in Fig. 39 bis 45 dargestellt. Der dargestellte siebenpolige Buchsen-Steckverbinder besteht im wesentlichen aus einem siebenpoligen Buchsengehäuse 2000, einem Buchsen-Sekundärverriegelungselement 2800 für das Buchsengehäuse 2000 und nicht dargestellten Buchsenkontakten, die den Buchsenkontakten 295 des bereits beschriebenen vierpoligen Buchsengehäuse 200 entsprechen. Das Buchsengehäuse 2000 hat im wesentlichen die gleiche Außenkontur wie das Buchsengehäuse 200 und unterscheidet sich von diesem im wesentlichen dadurch, daß anstelle von vier Kontaktkammern sieben Kontaktkammern und eine unterschiedliche Codierung vorgesehen sind.

Auf der Außenseite des in die Aufnahmeöffnung 1110 des Stiftgehäuses 1000 einsteckbaren Einsteckabschnitts 2100 des Buchsengehäuses 2000 sind parallel zur Längsachse des Buchsengehäuses 2000 verlaufende Codiernuten 2120 und 2140 sowie 2122 und 2142 ausgebildet. Die vier Codiernuten 2120, 2140, 2122 und 2142 sind nach Lage und Gestalt auf die Codierleisten 1120, 1122, 1140 und 1142 des Stiftgehäuses 1000 abgestimmt. Ferner sind auf der Außenseite des Einsteckabschnitts 2100 drei parallel zur Längsachse des Buchsengehäuses 2000 verlaufende Führungsnuten 2150 vorgesehen. Die Führungsnuten 2150 sind von ihrer Gestalt her passend zu den Führungsleisten 1850 des Stift-Sekundärverriegelungselements 1800 ausgebildet und nehmen eine Lage ein, die derjenigen der Führungsleisten 1850 entspricht, wenn das Stift-Sekundärverriegelungselement 1800 in der zuvor erwähnten Verriegelungsstellung verrastet ist.

Im Innenraum des Buchsengehäuses 2000 sind kreisförmig rund um die Längsachse des Buchsengehäuses sechs parallel zueinander verlaufende Kontaktkammern 2600 ausgebildet. Diese sechs äußeren Kontaktkammern 2600 umgeben eine mittlere Kontaktkammer 2602, deren Längsachse mit derjenigen des Buchsengehäuses 2000 zusammenfällt. Die Kontaktkammern 2600 und 2602 erstrecken sich vom steckseitigen Ende bis zum leitungsanschlußseitigen Ende des Buchsengehäuses 2000 und nehmen eine Lage ein, die derjenigen der Kontaktkammern des Stiftgehäuses 1000 entspricht.

Wie die bisher beschriebenen Kontaktkammern haben auch die Kontaktkammern 2600 und 2602 eine Innenkontur, die für eine Primärverriegelung eines in eine der Kontaktkammern eingesetzten Buchsenkontaktes sorgt. Auf der Höhe des Montageabschnitts 2300 ist eine Querwand 2700 an die Außenwände der Kontaktkammern 2600 und 2602 und an die Innenwand des Buchsengehäuses 2000 angeformt. Zwischen der Querwand 2700 und dem einsteckseitigen Ende des Buchsengehäuses 2000 sind die äußeren Kontaktkammern 2600 über einen im wesentlichen ringförmigen Zwischenraum von der inneren Kontaktkammer 2602 beabstandet. Dieser Zwischenraum bildet die Einsetzkammer für das Buchsen-Sekundärverriegelungselement 2800.

In den Kontaktkammern 2600 sind radial gerichtete Durchbrüche 2650 ausgebildet, die den radial gerichteten Durchbrüchen 1650 der Kontaktkammern 1600 entsprechen. Gleichermaßen ist in der Kontaktkammer 2602 ein radialer Durchbruch 2652 ausgebildet, der dem Durchbruch 1652 der Kontaktkammer 1602 entspricht. Ferner ist in der Kontaktkammer 1602 ein Längsschlitz 2654 ausgebildet, der dem Längsschlitz 1654 der Kontaktkammer 1602 entspricht.

Das Buchsen-Sekundärverriegelungselement 2800 hat wie das Stift-Sekundärverriegelungselement 1800 einen hohlzylindrischen, profilierten Einsetzkörper. Der Einsetzkörper des Sekundärverriegelungselements 2800 hat einen dem Rastabschnitt 1840 des Sekundärverriegelungselements 1800 entsprechenden Rastabschnitt 2840, auf dessen Außenumfang zwölf in Längsrichtung der Längsachse des Sekundärverriegelungselements 2800 verlaufende Längsmulden 2860 ausgebildet sind, die jeweils durch einen Längshöcker 2870 voneinander getrennt sind. Die zwölf Längsmulden 2860 sind über den Umfang um 30 Grad gegeneinander versetzt.

Am freien Ende des Rastabschnitts 2840 sind drei radial nach außen ragende Sperrflügel 2820 angeformt, die über den Umfang um 120 Grad gegeneinander versetzt sind. Die Sperrflügel 2820 sind jeweils mit einer der Längsmulden 2860 ausgerichtet.

An dem den Sperrflügeln 2820 gegenüber liegenden Ende geht der Rastabschnitt 2840 in einen Abschnitt über, der im wesentlichen genauso ausgebildet ist wie der entsprechende Abschnitt des Stift-Sekundärverriegelungselements 1800. Dieser Abschnitt trägt somit die radial nach außen ragenden Sperrnoppen 2880, die den Sperrnoppen 1880 entsprechen, den radial nach innen ragenden Sperrnoppen 2882, der dem Sperrnoppen 1882 entspricht, die den Sperrnoppen 2882 tragende federnde Zunge 2862, die der Zunge 1862 entspricht, den radial nach außen ragenden Haltehaken 2920, der dem Haltehaken 1920 entspricht, und die den Haltehaken 2920 tragende federnde Zunge 2900, die der federnden Zunge 1900 entspricht. Ferner sind die den Aussparungen 1910 und 1912 entsprechenden Aussparungen 2910 und 2912 vorhanden.

Wie die Zunge 1862 bzw. der Sperrnoppen 1882 weist auch die Zunge 2862 bzw. der Sperrnoppen 2882 am freien Ende eine axiale Verlängerung auf, die mit einer der Ausnehmung 1702 entsprechenden Ausnehmung 2702 in der Querwand 2700 zusammenarbeitet. An dem die Sperrflügel 2820 aufweisenden Ende des Sekundärverriegelungselements 2800 ist die zentrische Durchgangsöffnung 2940 derart ausgebildet, daß wie in das Sekundärverriegelungselement 1800 ein Werkzeug eingesetzt werden kann.

Zum Zusammenbau des Buchsen-Steckverbinders wird zunächst das Buchsen-Sekundärverriegelungselement 2800 mit dem sperrnoppenseitigen Ende (bei 2880, 2882) voraus in Einsteckrichtung in die von den einander gegenüberliegenden Außenwänden der sechs äußeren Kontaktkammern 2600 und der mittleren Kontaktkammer 2602 begrenzte Einsetzkammer im Inneren des Einsteckabschnitts 2100 des Buchsengehäuses 2000 eingeschoben, bis die Sperrflügel 2820 des Sekundärverriegelungselements 2800 an dem einsteckseitigen Ende der Kontaktkammern 2600 zur Anlage kommen. Die Außenkontur der Kontaktkammern 2600 und die Außenkontur des Sekundärverriegelungselements 2800 sind derart aufeinander abgestimmt, daß nach axialer Ausrichtung das Einsetzen des Sekundärverriegelungselements nur in einer Drehstellung möglich ist, in der der Sperrnoppen 2882 winkelmäßig mit dem Längsschlitz 2654 ausgerichtet ist. Die Einsetzdrehstellung des Buchsen-Sekundärverriegelungselements 2800 entspricht somit derjenigen des Stift-Sekundärverriegelungselements 1800. Es wird auf die diesbezügliche Erläuterung beim siebenpoligen Stift-Steckverbinder verwiesen. In der Einsetzdrehstellung decken die drei Sperrflügel 2820 jeweils das einsteckseitige Ende von drei der äußeren Kontaktkammern 2600 ab. In der Einsatzdrehstellung, bei der es sich wie bei dem Stift-Sekundärverriegelungselement 1800, um die Nicht-Verriegelungsstellung handelt, ist somit die Herstellung einer Steckverbindung mit dem Buchsengehäuse nicht möglich, da die Stifte des Stiftgehäuses in die Kontaktkammern des Buchsengehäuses nicht eintreten können.

Die Einsetzdrehstellung oder Nicht-Verriegelungsstellung läßt, wie im Falle des Stiftgehäuses 1000, eine Bestückung der Kontaktkammern 2600 und 2602 mit den Buchsenkontakten vom leitunganschlußseitigen Ende des Buchsengehäuses 2000 her zu.

Im Anschluß an die Bestückung der Kontaktkammern 2600 und 2602 mit den Buchsenkontakten wird das Sekundärverriegelungselement 2800 mittels eines eingesetzten Werkzeugs um seine Längsachse um 30 Grad von der Nicht-Verriegelungsstellung in die Verriegelungsstellung rastend gedreht. Es treten hierbei die gleichen Vorgänge wie bei dem Stift-Sekundärverriegelungselement 1800 auf. Die Sperrflügel 2820 sind derart gestaltet, daß sie in der Verriegelungsstellung die Buchsen der in die Kontaktkammern eingesetzten Buchsenkontakte zum Einstecken der Stiftkontakte des Stift-Steckverbinders freigeben.

Die Rastmutter 300 und der Kuppelring 400, können gleichermaßen auf den beschriebenen siebenpoligen Steckverbinder angewendet werden.

Die Teile können aus PBT (Polybutylenterephtalat) mit 30% GF (Glasfaser) gefertigt werden, wobei die Endkappen in nicht dichter Version aus PBT und in dichter Version aus PBT mit 30% GF gefertigt wurden. Man kann auch andere Kunststoffmaterialien verwenden.

## Patentansprüche

1. Elektrischer Steckverbinder, enthaltend ein Gehäuse (100; 200; 1000; 2000) mit einer in Steckrichtung verlaufenden Längsachse, mit mehreren im Inneren des Gehäuses ausgebildeten Kontaktkammern (160; 260; 1600, 1602; 2600, 2602), die sich in Richtung der Längsachse des Gehäuses parallel zueinander erstrecken, und mit einer zum steckseitigen Ende des Gehäuses hin offenen Einsetzkammer, die von zur Längsachse des Gehäuses hin gewölbten Wandabschnitten der Kontaktkammern begrenzt ist, und enthaltend ein vom steckseitigen Ende her in die Einsetzkammer des Gehäuses (100; 200; 1000; 2000) einsetzbares Sekundärverriegelungselement (180; 280; 1800; 2800), das im eingesetzten Zustand um seine mit der Längsachse des Gehäuses (100; 200; 1000; 2000) zusammenfallenden Längsachse drehbar ist und mehrere rund um seine Längsachse angeordnete und quer dazu in Radialrichtung sich erstreckende Sperrnoppen (188; 288; 1880, 1882; 2880, 2882) aufweist, wobei in den die Einsetzkammer begrenzenden Wandabschnitten der Kontaktkammern Durchbrüche (165; 265; 1650, 1652; 2650, 2652) zum Durchtritt der Sperrnoppen (188; 288; 1880, 1882; 2880, 2882) des Sekundärverriegelungselements (180; 280; 1800; 2800) ausgebildet sind und das Sekundärverriegelungselement (180; 280; 1800; 2800) einen zylindrischen Abschnitt aufweist, der den Außenflächen der gewölbten Wandabschnitte der Kontaktkammern gegenüber steht, **dadurch gekennzeichnet, daß** der zylindrische Abschnitt des Sekundärverriegelungselements (180; 280; 1800; 2800) einen mit den Außenflächen der gewölbten Wandabschnitte der Kontaktkammern zusammen wirkenden Rastabschnitt (184; 284; 1840; 2840) bildet, in dessen Außenfläche flache Längsvertiefungen (186; 286; 1860; 2860) ausgebildet sind, die durch derart geringfügig erhabenere Längserhebungen (187; 287; 1870; 2870) getrennt sind, daß bei einer Drehung des eingesetzten Sekundärverriegelungselements (180; 280; 1800; 2800) von einer Raststellung in eine andere die Längserhebungen (187; 287; 1870; 2870) über die Außenflächen der, gewölbten Wandabschnitte der Kontaktkammern springen.

2. Elektrischer Steckverbinder nach Anspruch 1, bei dem die Kontaktkammern (160; 260) rund um die Längsachse des Gehäuses (100; 200) angeordnet sind.

3. Elektrischer Steckverbinder nach Anspruch 1, bei dem eine der Kontaktkammern eine mit dem Gehäuse (1000; 2000) koaxiale innere Kontaktkammer (1602; 2602) ist und die übrigen Kontaktkammern rund um die innere Kontaktkammer angeordnete äußere Kontaktkammern (1600; 2600) sind.

4. Elektrischer Steckverbinder nach einem der vorstehenden Ansprüche, bei dem das Sekundärverriegelungselement (180; 280; 1800; 2800) in Bezug auf das Gehäuse (100; 200; 1000; 2000) in einer Drehstellung einsetzbar ist, in der sich das Sekundärverriegelungselement in einer Nicht-Verriegelungsstellung befindet, in der die Kontaktkammern (160; 260; 1600, 1602; 2600, 2602) vom anschlußseitigen Ende des Gehäuses her ohne Behinderung durch die Sperrnoppen (188; 288; 1880, 1882; 2880, 2882) mit in den Kontaktkammern primärverriegelbaren Kontakten (195; 295) bestückbar sind.

5. Elektrischer Steckverbinder nach Anspruch 4, bei dem das Sekundärverriegelungselement (180; 280; 1800; 2800) im eingesetzten Zustand um seine Längsachse von der Nicht-Verriegelungsstellung in eine Verriegelungsstellung drehbar ist, in der die Sperrnoppen (188; 288; 1880, 1882; 2880, 2882) durch die Durchbrüche (165; 265; 1650, 1652; 2650, 2652) in den Innenraum der Kontaktkammern (160; 260; 1600, 1602; 2600, 2602) ragen und gegebenenfalls darin vorgesehene Kontakte (195; 295) sekundärverriegeln.

6. Elektrischer Steckverbinder nach einem der vorstehenden Ansprüche, bei dem am Sekundärverriegelungselement (180; 280; 1800; 2800) Teile (185; 282; 1850; 2820) angeformt sind, die in der Nicht-Verriegelungsstellung eine Steckverbindung mit einem elektrischen Gegensteckverbinder unterbinden.

7. Elektrischer Steckverbinder nach Anspruch 6, bei dem die am Sekundärverriegelungselement angeformten Teile sich in Radialrichtung erstreckende Flügel (282; 2820) sind, die in der Nicht-Verriegelungsstellung das steckseitige Ende wenigstens einer der Kontaktkammern (260; 2600) abdecken.

8. Elektrischer Steckverbinder nach Anspruch 6, bei dem die am Sekundärverriegelungselement angeformten Teile normalerweise am Gehäuse angeformte Codier- und/oder Führungsleisten (185; 1850) sind, die in der Nicht-Verriegelungsstellung gegenüber ihrer bestimmungsgemäßen Lage winklig versetzt sind.

9. Elektrischer Steckverbinder nach einem der vorstehenden Ansprüche, bei dem am Sekundärverriegelungselement (180; 280; 1800; 2800) ein in Radialrichtung federnd angeformter Haltehaken (192; 292; 1920; 2920) vorgesehen ist, der das Sekundärverriegelungselement im eingesetzten Zustand gegen Herausfallen aus der Einsetzkammer verriegelt.

10. Elektrischer Steckverbinder nach einem der vorstehenden Ansprüche, ferner enthaltend einen Kuppelring (400), der auf einem Montageabschnitt (130;230) des Gehäuses (100;200) durch Aufschieben von der Steckseite her montierbar ist und vorzugsweise im montierten Zustand auf dem Montageabschnitt in einer Drehstellung verrastbar ist, die die Zusammensteckstellung des elektrischen Steckverbinders mit einem elektrischen Gegensteckverbinder definiert.

11. Elektrischer Steckverbinder nach Anspruch 10, bei dem in der Umfangswand des Kuppelrings (400) eine Durchgangsöffnung (432) für einen darin fest einpaßbaren Sicherungsstift (490) mit einer Sollbruchstelle (493) ausgebildet ist.

## Claims

1. Electric connector, comprising a housing (100; 200; 1000; 2000) having a longitudinal axis extending in the plug-in direction, having a plurality of contact chambers (160; 260, 1600, 1602; 2600, 2602) that are formed in the interior of the housing and extend parallel to one another in the direction of the longitudinal axis of the housing, and having an insertion chamber which is open towards the plug-in end of the housing and is bounded by wall sections of the contact chambers which are curved towards the longitudinal axis of the housing, and containing a secondary locking element (180; 280; 1800; 2800) which can be inserted into the insertion chamber of the housing (100; 200; 1000; 2000) from the plug-in end and which, when inserted, can be rotated about its longitudinal axis, coinciding with the longitudinal axis of the housing (100; 200; 1000; 2000) and has a plurality of locking knobs (188; 288; 1880, 1882; 2880, 2882) arranged around its longitudinal axis and extending transversely thereto in the radial direction, and there being formed in the wall sections of the contact chambers which bound the insertion chamber openings (165; 265; 1650, 1652; 2650, 2652) for the passage of the locking knobs (188; 288; 1880, 1882; 2880, 2892) of the secondary locking element (180; 280; 1800; 2800), and the secondary locking element (180; 280; 1800; 2800) having a cylindrical section which is opposite the outer surfaces of the curved wall sections of the contact chambers, **characterized in that** the cylindrical section of the secondary locking element (180; 280; 1800; 2800) forms a latching section (184; 284; 1840, 2840) which interacts with the outer surfaces of the curved wall sections of the contact chambers and in the outer surface of which flat longitudinal depressions (186; 286; 1860; 2860) are formed, which are separated by longitudinal elevations (187; 287; 1870; 2870) which are elevated slightly in such a way that when the inserted secondary locking element (180; 280; 1800; 2800) is rotated from one latching position into another, the longitudinal elevations (187; 287; 1870; 2870) spring over the outer surfaces of the curved wall sections of the contact chambers.

2. Electric connector according to Claim 1, in which the contact chambers (160; 260) are arranged around the longitudinal axis of the housing (100; 200).

3. Electric connector according to Claim 1, in which one of the contact chambers is an inner contact chamber (1602; 2602) which is coaxial with the housing (1000; 2000), and the remaining contact chambers are outer contact chambers (1600; 2600) arranged around the inner contact chamber.

4. Electric connector according to one of the preceding claims, in which the secondary locking element (180; 280; 1800; 2800) can be inserted in a rotary position in relation to the housing (100; 200; 1000; 2000) in which the secondary locking element is in a non-locking position, in which the contact chambers (160; 260; 1600, 1602; 2600, 2602) can be fitted from the connection-side end of the housing, without hindrance by the locking knobs (188; 288; 1880; 1882; 2880; 2882), with contacts (195; 295) which can provided with primary locking in the contact chambers.

5. Electric connector according to Claim 4, in which the secondary locking element (180; 280; 1800; 2800), when inserted, can be rotated about its longitudinal axis from the non-locking position into a locking position, in which the locking knobs (188; 288; 1880, 1882; 2880, 2882) project through the openings (165; 265; 1650, 1652; 2650, 2652) into the interior of the contact chambers (160; 260; 1600, 1602; 2600, 2602) and, if appropriate, provide secondary locking for contacts (195; 295) provided therein.

6. Electric connector according to one of the preceding claims, in which parts (185; 282; 1850; 2820) which, in the non-locking position, prevent a plug-in connection with a mating electric connector, are integrally moulded on the secondary locking element (180; 280; 1800; 2800).

7. Electric connector according to Claim 6, in which the parts integrally moulded on the secondary locking element are wings (282; 2820) which extend in the radial direction and which, in the non-locking position, cover the plug-in end of at least one of the contact chambers (260; 2600).

8. Electric connector according to Claim 6, in which the parts integrally moulded on the secondary locking element are coding and/or guide strips (185; 1850) which are integrally moulded normally on the housing and which, in the non-locking position, are offset at an angle with respect to their intended position.

9. Electric connector according to one of the preceding claims, in which a retaining hook (192; 292; 1920; 2920) which is integrally moulded so as to be sprung in the radial direction and which locks the secondary locking element, when inserted, against falling out of the insertion chamber, is provided on the secondary locking element (180; 280; 1800; 2800).

10. Electric connector according to one of the preceding claims, further comprising a coupling ring (400), which can be mounted on a mounting section (130; 230) of the housing (100; 200) by being pushed on from the plug-in side and preferably, when mounted, can be latched on the mounting section in a rotary position which defines the position in which the electric connector is plugged together with a mating electric connector.

11. Electric connector according to Claim 10, in which a passage opening (432) is formed in the circumferential wall of the coupling ring (400) for a securing pin (490) which can be fitted firmly therein and has an intended fracture point (493).

## Revendications

1. Connecteur électrique; comprenant un boîtier (100 ; 200 ; 1000 ; 2000) avec un axe longitudinal qui court dans le sens d'enfichage, avec plusieurs chambres de contact (160 ; 260 ; 1600, 1602 ; 2600, 2602) configurées à l'intérieur du boîtier, lesquelles s'étendent parallèlement les unes aux autres dans la direction de l'axe longitudinal du boîtier, et avec une chambre d'insertion ouverte vers l'extrémité côté d'enfichage du boîtier, laquelle est délimitée par des cloisons, bombées vers l'axe longitudinal du boîtier, des chambres de contact, et contenant un élément de verrouillage secondaire (180 ; 280 ; 1800 ; 2800) pouvant être inséré depuis l'extrémité côté d'enfichage dans la chambre d'insertion du boîtier (100 ; 200 ; 1000 ; 2000), lequel est rotatif à l'état inséré autour de son axe longitudinal coïncidant avec l'axe longitudinal du boîtier (100 ; 200 ; 1000 ; 2000), et comprend plusieurs boutons d'arrêt (188 ; 288 ; 1880, 1882 ; 2880, 2882) disposés en cercle autour de son axe longitudinal et s'étendant transversalement à celui-ci dans le sens radial, où des ouvertures (165 ; 265 ; 1650, 1652 ; 2650, 2652) destinées à la pénétration des boutons d'arrêt (188 ; 288 ; 1880, 1882 ; 2880, 2882) de l'élément de verrouillage secondaire (180 ; 280 ; 1800 ; 2800) sont configurées dans les cloisons des chambres de contact délimitant la chambre d'insertion, et l'élément de verrouillage secondaire (180 ; 280 ; 1800 ; 2800) comprend un segment cylindrique qui est situé en face des surfaces externes des cloisons bombées des chambres de contact, **caractérisé en ce que** le segment cylindrique de l'élément de verrouillage secondaire (180 ; 280 ; 1800 ; 2800) forme un segment à crans (184 ; 284 ; 1840 ; 2840) coopérant avec les surfaces externes des cloisons bombées des chambres de contact, dans la surface externe duquel sont configurés des évidements longitudinaux plats (186 ; 286 ; 1860 ; 2860) qui sont séparés par des élévations longitudinales (187 ; 287 ; 1870 ; 2870) légèrement en relief, de sorte que, lors d'une rotation de l'élément de verrouillage secondaire inséré (180 ; 280 ; 1800 ; 2800) d'une position encliquetée à une autre, les élévations longitudinales (187 ; 287 ; 1870 ; 2870) sautent par-dessus les surfaces externes des cloisons bombées des chambres de contact.

2. Connecteur électrique selon la revendication 1, dans lequel les chambres de contact (160 ; 260) sont disposées en cercle autour de l'axe longitudinal du boîtier (100 ; 200).

3. Connecteur électrique selon la revendication 1, dans lequel une des chambres de contact est une chambre de contact (1602 ; 2602) interne coaxiale au boîtier (1000 ; 2000), et les autres chambres de contact sont des chambres de contact (1600 ; 2600) externes disposées en cercle autour de la chambre de contact interne.

4. Connecteur électrique selon l'une quelconque des revendications précédentes, dans lequel l'élément de verrouillage secondaire (180 ; 280 ; 1800 ; 2800) peut être inséré dans une position de rotation par rapport au boîtier (100 ; 200 ; 1000 ; 2000), dans laquelle l'élément de verrouillage secondaire se trouve dans une position de non-verrouillage, dans laquelle les chambres de contact (160 ; 260 ; 1600, 1602 ; 2600, 2602) peuvent être équipées des contacts (195 ; 295) pouvant être verrouillés de façon primaire dans les chambres de contact depuis l'extrémité côté raccordement du boîtier, sans entrave par les boutons d'arrêt (188 ; 288 ; 1880, 1882 ; 2880, 2882).

5. Connecteur électrique selon la revendication 4, dans lequel l'élément de verrouillage secondaire (180 ; 280 ; 1800 ; 2800) à l'état inséré est rotatif autour de son axe longitudinal de la position de non-verrouillage à une position de verrouillage, dans laquelle les boutons d'arrêt (188 ; 288 ; 1880,1882 ; 2880, 2882) dépassent des ouvertures (165 ; 265 ; 1650, 1652 ; 2650, 2652) dans l'espace interne des chambres de contact (160 ; 260 ; 1600, 1602 ; 2600, 2602), et verrouillent de façon secondaire éventuellement les contacts (195 ; 295) prévus à l'intérieur de celles-ci.

6. Connecteur électrique selon l'une quelconque des revendications précédentes, dans lequel des pièces (185 ; 282 ; 1850 ; 2820) sont façonnées sur l'élément de verrouillage secondaire (180 ; 280 ; 1800 ; 2800), lesquelles empêchent dans la position de non-verrouillage une connexion électrique avec un contre-connecteur électrique.

7. Connecteur électrique selon la revendication 6, dans lequel les pièces façonnées sur l'élément de verrouillage secondaire sont des ailes (282 ; 2820) s'étendant dans le sens radial, qui recouvrent dans la position de non-verrouillage l'extrémité du côté d'enfichage d'au moins une des chambres de contact (260 ; 2600).

8. Connecteur électrique selon la revendication 6, dans lequel les pièces façonnées sur l'élément de verrouillage secondaire sont normalement des vignettes de guidage ou de codage (185 ; 1850) formées sur le boîtier, qui sont décalées de façon angulaire dans la position de non-verrouillage par rapport à leur position de référence.

9. Connecteur électrique selon l'une quelconque des revendications précédentes, dans lequel un crochet de fixation (192 ; 292 ; 1920 ; 2920) à ressorts dans le sens radial est prévu sur l'élément de verrouillage secondaire (180 ; 280 ; 1800 ; 2800), lequel verrouille l'élément de verrouillage secondaire à l'état inséré pour empêcher son retrait de la chambre d'insertion.

10. Connecteur électrique selon l'une quelconque des revendications précédentes, comprenant en outre un anneau d'accouplement (400) qui peut être monté sur une section de montage (130 ; 230) du boîtier (100 ; 200) en étant glissé depuis le côté d'enfichage, et peut être encliqueté de préférence à l'état monté sur la section de montage dans une position de rotation qui définit la position d'enfichage du connecteur électrique avec un contre-connecteur électrique.

11. Connecteur électrique selon la revendication 10, dans lequel dans la cloison circonférentielle de l'anneau d'accouplement (400), un orifice traversant (432) est configuré pour une goupille de sécurité (490) pouvant être encastrée fixement dans celui-ci avec un point destiné à la rupture (493).
